# FASCICULE DE BREVET EUROPEEN

(11) **EP 4 153 330 B1**
(45) Date de publication et mention de la délivrance du brevet: **25.12.2024**
(21) Numéro de dépôt: 21728197.1
(22) Date de dépôt: 20.05.2021
(51) Int. Cl.: A63B 21/00, A63B 69/18

(54) **DISPOSITIF D'ENTRAÎNEMENT**
TRAININGSGERÄT
TRAINING DEVICE

(30) Priorité: 20.05.2020 FR 2005218
(43) Date de publication de la demande: 29.03.2023
(73) Titulaire: Douyère, Gilbert, 84800 Fontaine-de-Vaucluse (FR)
(72) Inventeur: Douyère, Gilbert, 84800 Fontaine-de-Vaucluse (FR)
(74) Mandataire: Cornuejols, Marine Sophie
(86) Numéro de dépôt international: PCT/EP2021/063541
(87) Numéro de publication internationale: WO 2021/234121

(56) Documents cités:
- FR-A1- 2 735 439
- FR-A1- 3 017 303
- US-A- 5 203 751
- US-A1- 2007 249 472
- US-B1- 6 368 253

## Description

### DOMAINE TECHNIQUE DE L'INVENTION

La présente invention vise un dispositif d'entraînement. Elle trouve notamment des applications pour l'entraînement sportif professionnel, pour le sport de loisir et dans le cadre d'une rééducation musculaire ou fonctionnelle.

### ÉTAT DE LA TECHNIQUE

La sollicitation très complète des muscles du corps lors de la pratique du ski de fond en fait une activité très appréciée dans le cadre d'un entraînement sportif ou dans le cadre d'une rééducation musculaire.

L'art antérieur connaît plusieurs appareils d'entraînement sportif imitant les mouvements associés à la pratique du ski de fond. Les documents US5203751 A et FR3017303 A1 décrivent ce type d'appareils.

En particulier, l'art antérieur connaît l'appareil décrit par le document FR 3064923. Cet appareil est long et encombrant, notamment pour permettre une longueur de course suffisamment ample des bâtons qui sont fixés à un moyen mobile en translation sur une piste proche du sol sur lequel repose l'appareil. De plus, cet appareil ne permet pas une résistance au déplacement continue et efficace sur toute la longueur du mouvement des bâtons. Notamment, dans ce document, les bâtons sont positionnés sur des chariots à roues qui sont donc entraînés vers le point bas de la piste les supportant.

### EXPOSE DE L'INVENTION

La présente invention vise à remédier à tout ou partie de ces inconvénients.

À cet effet, la présente invention vise un dispositif d'entraînement, qui comporte :
- un châssis comportant deux pistes centrales et au moins une piste latérale positionnée de part et/ou d'autre des deux pistes centrales,
- pour chaque piste centrale, un patin coulissant sur cette piste centrale,
- au moins un coulisseau coulissant sur une piste latérale et
- pour au moins un élément parmi un coulisseau et/ou au moins un patin, des moyens de frottement configurés pour induire une force de frottement dynamique sur la piste sur laquelle ledit élément coulisse.

Grâce à ces dispositions, le dispositif d'entraînement induit une sensation similaire à celle de la pratique du ski de fond. De plus, en fonction de la force de frottement, les efforts à fournir pour déplacer les patins et/ou coulisseaux peuvent être adaptés puisque la force de frottement dynamique est directement proportionnelle au poids supporté. De plus, la résistance au mouvement par frottement est simple à mettre en oeuvre et est continue et efficace sur toute la longueur du mouvement des bâtons.

Selon l'invention, les moyens de frottement comportent au moins un poids amovible.

Grâce à ces dispositions, au moins un poids étant amovible, le poids total supporté par l'élément est ajustable. Ainsi, l'ajout, le retrait ou la substitution de poids modifie la force de frottement dynamique. Ainsi, l'intensité de l'exercice peut être adaptée aux besoins de l'utilisateur.

Dans des modes de réalisation, les moyens de frottement comportent des moyens de freinage aimantés.

Grâce à ces dispositions, il n'est pas nécessaire de manipuler des poids au risque de blesser l'utilisateur. De plus, la force de frottement peut être ajustée plus facilement et rapidement pour adapter l'intensité de l'exercice aux besoins de l'utilisateur.

Dans des modes de réalisation, au moins une partie d'au moins une piste latérale est surélevée par rapport aux pistes centrales.

Grâce à ces dispositions, le dispositif permet de raccourcir la longueur des bâtons tout en conservant une amplitude de mouvement des bras de l'utilisateur correspondant à celle de la pratique du ski de fond. L'encombrement du dispositif d'entraînement objet de l'invention s'en trouve réduit.

Dans des modes de réalisation, chaque patin et chaque coulisseau sont reliés par au moins un câble configuré pour synchroniser les mouvements de chaque patin et de chaque coulisseau.

Grâce à ces dispositions, le dispositif d'entraînement reproduit de façon fidèle le mouvement du ski de fond et de la marche avec bâtons, de telle sorte que, lors d'une utilisation normale, la jambe qui avance est accompagnée dans son mouvement vers l'avant par le bras du côté opposé tandis que la jambe qui recule est accompagnée dans son mouvement vers l'arrière par l'autre bras.

Dans des modes de réalisation, le câble forme une boucle.

Grâce à ces dispositions, le dispositif d'entraînement est simplifié, car il ne nécessite pas d'enrouleur ou de masse à chaque extrémité du câble.

Dans des modes de réalisation, le dispositif objet de l'invention comporte deux enrouleurs automatiques configurés pour enrouler les deux extrémités du câble.

Grâce à ces dispositions, le câble est maintenu tendu et son enroulement est fiable.

Dans des modes de réalisation, le dispositif objet de l'invention comporte un moyen d'inclinaison de chaque piste centrale et/ou de chaque piste latérale.

Grâce à ces dispositions, lorsqu'une piste latérale est inclinée, une course plus grande du bâton est obtenue pour une même longueur d'appareil et offre plus de confort à l'utilisateur puisqu'elle permet de réduire l'inclinaison du bâton lors de la poussée de ce bâton vers l'arrière. Enfin, l'inclinaison des pistes permet de reproduire les effets et sensations de la marche en montagne.

Dans des modes de réalisation, au moins un coulisseau comporte des moyens de freinage aimantés.

Grâce à ces dispositions, l'encombrement du dispositif est diminué.

Dans des modes de réalisation, au moins un coulisseau est relié à une extrémité d'un bâton dont l'autre extrémité, libre, porte une poignée reliée au bâton par l'intermédiaire d'une liaison pivot ou par l'intermédiaire d'une liaison rotule.

La liaison pivot permet une flexion latérale et/ou cubitale de la poignée. L'utilisateur du dispositif d'entraînement peut ainsi réaliser un mouvement en flexion palmaire pour repousser les bâtons à l'apex du mouvement du bras et du poignet lors de l'exercice.

Dans des modes de réalisation, au moins un coulisseau est relié à une extrémité d'un bâton par l'intermédiaire d'une liaison pivot ou par l'intermédiaire d'une liaison rotule.

Grâce à ces dispositions, les bâtons peuvent être manipulés aisément.

Dans des modes de réalisation, le dispositif objet de l'invention comporte deux pistes latérales parallèles aux pistes centrales et positionnées de part et d'autre des pistes centrales.

Grâce à ces dispositions, le dispositif d'entraînement imite le mouvement des bâtons similaires au ski de fond ou à la marche équipée de bâtons.

Dans des modes de réalisation, le dispositif objet de l'invention comporte une piste latérale perpendiculaire aux pistes centrales et positionnée à une extrémité de chaque piste centrale.

Grâce à ces dispositions, le dispositif d'entraînement reproduit les sensations de la marche en montagne ou de la randonnée, par exemple.

Dans des modes de réalisation, au moins un moyen de frottement est positionné sur chaque coulisseau et comporte une surface d'appui sur la piste latérale, au moins un poids étant positionné sur ledit moyen de frottement.

Grâce à ces dispositions, la force de frottement est répartie sur la piste latérale.

Dans des modes de réalisation, la surface d'appui est intégrée à chaque coulisseau et la forme de la surface d'appui correspond à la forme d'une surface de la piste sur laquelle le coulisseau coulisse.

Grâce à ces dispositions, le positionnement du coulisseau dans la piste latérale est stabilisé par gravité. De plus, la surface de contact entre le coulisseau et la piste latérale est augmentée, ce qui permet de mieux positionner les moyens de frottement.

Dans des modes de réalisation, le câble est fixé au coulisseau et forme un angle non nul avec la piste latérale.

Grâce à ces dispositions, le poids du corps de l'utilisateur sur les patins crée une résistance plus importante.

Dans des modes de réalisation, au moins un moyen de frottement comporte un moyen de suspension d'au moins un poids à chaque patin, le moyen de suspension entrant en contact avec la piste centrale dans laquelle coulisse le patin.

Grâce à ces dispositions, le dispositif est plus compact.

Dans des modes de réalisation, les moyens de suspension comportent un plateau suspendu entre le patin et la piste centrale dans laquelle coulisse le patin.

Grâce à ces dispositions, le plateau subit le frottement.

Dans des modes de réalisation, les moyens de frottement comportent un moyen de serrage d'un plateau contre la piste centrale, le serrage du plateau augmentant la force de frottement.

Grâce à ces dispositions, l'utilisateur n'a pas besoin de manipuler de poids pour ajuster la force de frottement.

### BREVE DESCRIPTION DES FIGURES

D'autres avantages, buts et caractéristiques particulières de l'invention ressortiront de la description non limitative qui suit d'au moins un mode de réalisation particulier du dispositif objet de la présente invention, en regard des dessins annexés, dans lesquels :
- la figure 1 représente, schématiquement et en vue perspective, un premier mode de réalisation particulier du dispositif d'entrainement objet de l'invention,
- la figure 2 représente, schématiquement et en vue perspective, un deuxième mode de réalisation particulier du dispositif d'entrainement objet de l'invention,
- la figure 3 représente, schématiquement en vue perspective, un troisième mode de réalisation particulier du dispositif d'entrainement objet de l'invention,
- la figure 4 représente, schématiquement et en coupe, un premier mode de réalisation particulier d'un assemblage d'un coulisseau sur une piste latérale,
- la figure 5 représente, schématiquement et en coupe, un deuxième mode d'un assemblage d'un coulisseau sur une piste latérale,
- la figure 6 représente, schématiquement et en coupe, un troisième mode de réalisation particulier d'un assemblage d'un coulisseau sur une piste latérale,
- la figure 7 représente, schématiquement et en coupe, un quatrième mode de réalisation particulier d'un assemblage d'un coulisseau sur une piste latérale,
- la figure 8 représente, schématiquement, une premier mode de réalisation de deux patins assemblés dans deux pistes centrales,
- la figure 9 représente, schématiquement et en perspective, un quatrième mode de réalisation d'un dispositif d'entrainement objet de l'invention,
- la figure 10 représente, schématiquement et en perspective, un cinquième mode de réalisation d'un dispositif d'entrainement objet de l'invention,
- la figure 11 représente, schématiquement et en coupe, un deuxième mode de réalisation d'un patin d'un dispositif objet de l'invention et
- la figure 12 représente, schématiquement et en coupe, un troisième mode de réalisation d'un patin ou d'un coulisseau d'un dispositif objet de l'invention.

### DESCRIPTION DETAILLEE DES MODES DE REALISATION

La présente description est donnée à titre non limitatif, chaque caractéristique d'un mode de réalisation pouvant être combinée à toute autre caractéristique de tout autre mode de réalisation de manière avantageuse.

On note, dès à présent, que les figures ne sont pas à l'échelle.

On observe, en figure 1, qui n'est pas à l'échelle, une vue schématique d'un premier mode de réalisation particulier du dispositif d'entraînement 100 imitant les mouvements associés à la pratique du ski de fond, objet de l'invention.

Le dispositif d'entraînement 100 comporte un châssis 101 sur lequel sont montés deux pistes centrales, 1a et 1b, disposées de part et d'autre et à proximité d'un axe central du châssis. Les deux pistes centrales, 1a et 1b, sont disposées sur une partie basse du châssis, de préférence aussi proche que possible du sol sur lequel repose le dispositif d'entraînement 100. De préférence, les pistes centrales, 1a et 1b, sont parallèles entre elles.

Sur chaque piste centrale, 1 a et 1b, est monté un patin, respectivement 3a et 3b, configuré pour accueillir le pied d'un utilisateur du dispositif d'entraînement. Le patin est mobile en translation le long de la piste centrale auquel il est associé.

Les pistes centrales, 1a et 1b, et les patins, 3a et 3b, sont décrits en regard de la figure 8.

Préférentiellement, les patins, 3a et 3b, présentent une forme ergonomique adaptée au pied de l'utilisateur et comportent des moyens d'attache bien connus de l'Homme du Métier, par exemple des lanières.

Dans des modes de réalisation (non représentés), la surface d'appui des pieds sur chaque patin est rendue libre en rotation sur un axe horizontal ou comporte une liaison rotule pour épouser les mouvements de flexion et d'extension du pied.

Deux pistes latérales, 6a et 6b, sont montées de part et d'autre des pistes centrales, 1a et 1b. Les pistes latérales, 6a et 6b, sont en surélévation sur des rambardes fixées au châssis 51. Deux coulisseaux, 4a et 4b, sont montés sur les pistes latérales, respectivement 6a et 6b. Chaque coulisseau, 4a et 4b, est mobile en translation le long de la piste latérale, 6a et 6b, sur laquelle il est monté. Chaque coulisseau, 4a et 4b, est relié à un bâton, 5a et 5b, par l'intermédiaire d'une liaison charnière. Chaque coulisseau, 4a et 4b, est muni de moyens de frottement configurés pour induire une force de frottement dynamique sur les pistes latérales, 6a et 6b, sur laquelle le coulisseau coulisse.

Les bâtons sont configurés pour être saisis par leur extrémité libre, par un utilisateur lors de l'utilisation normale du dispositif d'entraînement 100. Le mouvement coordonné des jambes, soutenues par les patins, et des bras, empoignant les bâtons, se fait vers l'avant puis vers l'arrière. Ainsi, le dispositif d'entraînement 100 reproduit de façon fidèle le mouvement du ski de fond et de la marche avec bâtons, de telle sorte que, lors d'une utilisation normale, la jambe qui avance est accompagnée dans son mouvement vers l'avant par le bras du côté opposé tandis que la jambe qui recule est accompagnée dans son mouvement vers l'arrière par l'autre bras.

Les pistes latérales, 6a et 6b, et les coulisseaux, 4a et 4b, sont décrits en regard des figures 4 à 7.

Un câble 7 relie le premier coulisseau 4a au premier patin 3a par l'intermédiaire de poulies 8a, 8b et 8c. Le même câble 7 est rattaché au deuxième patin 3b par l'intermédiaire de poulies, 8d et 8e. Le même câble 7 est rattaché au deuxième coulisseau par l'intermédiaire de poulies 8f, 8g et 8h.

Préférentiellement, le câble 7 forme une boucle et se rattache au coulisseau 4a par l'intermédiaire de poulies 8i et 8j.

Dans des modes de réalisation, le câble 7 est enroulé automatiquement à ses deux extrémités par des enrouleurs (non représentés) automatiques. Par exemple, ils fonctionnent au moyen de ressorts ou de poids.

Au sens de l'invention, on désigne un câble comme un lien long et fin, capable de transmettre une force de traction. Il peut s'agir par exemple d'un câble métallique simple ou tressé de fibres métalliques, d'une corde ou d'un ruban, par exemple un ruban en caoutchouc synthétique, d'une chaine ou de tout autre moyen équivalent connu de l'homme du métier. Le câble 7 s'enroule autour des poulies, 8a à h ou 8a à 8j, ou autour de moyens équivalents tels que des guides ou des roues dentées.

On observe, en figure 2, qui n'est pas à l'échelle, une vue schématique d'un deuxième mode de réalisation particulier du dispositif d'entraînement 200 objet de l'invention. Le dispositif d'entraînement 200 se distingue notamment de celui décrit en figure 1 en ce que les pistes latérales, 6a et 6b, portées par le châssis 201, sont inclinées. Les autres caractéristiques du dispositif d'entraînement 200 étant déjà décrites en regard de la figure 1, elles ne sont pas décrites à nouveau ici. Cependant, dans ce deuxième mode de réalisation, les bâtons, 5a et 5b, comportent, sur leurs extrémités libres, une poignée, respectivement 13a et 13b, perpendiculaire à l'axe du bâton.

On observe, en figure 3, qui n'est pas à l'échelle, une vue schématique d'un troisième mode de réalisation particulier du dispositif d'entraînement 300 objet de l'invention. Ce dispositif d'entraînement 300 se distingue de ceux décrits en figures 1 et 2 en ce que les pistes latérales, 6a et 6b, sont disposées dans un même plan que les pistes centrales 1a et 1b. Ces pistes sont supportées par un châssis 301. Les autres caractéristiques du dispositif d'entraînement 300 étant déjà décrites en regard des figures 1 et 2, elles ne sont pas décrites à nouveau ici. Néanmoins, dans ce mode de réalisation, les bâtons, 5a et 5b, comportent, sur leurs extrémités libres, une poignée, respectivement 21a et 21b, reliée au bâton, 5a ou 5b, par l'intermédiaire d'une liaison pivot 19a ou 19b.

Dans des modes de réalisation (non représentés), les bâtons, 5a et 5b, comportent sur leurs extrémités libres une poignée, respectivement 21a et 21b, reliée au bâton, 5a ou 5b, par l'intermédiaire d'une liaison rotule.

On observe, en figure 4, un premier mode de réalisation particulier d'un coulisseau 4a monté mobile en translation sur une piste latérale 6a. Le coulisseau 4a comporte une liaison charnière 20 reliée au bâton 5a. La piste latérale 6a est montée sur le châssis 101, 201, 301, 401 ou 501.

Le coulisseau 4a comporte un corps 22 en forme de "U" inversé complémentaire de la forme de la piste latérale 6a. Le corps 22 comporte un revêtement 14 sur sa face 12 orientée vers la piste latérale 6a. Le revêtement 14 glisse au contact de la surface 15 de la piste latérale 6a, contraint par les deux extrémités du corps 22 en forme de "U", formant ainsi une liaison glissière.

Par exemple, le revêtement 14 est un matériau inaltérable et souple en polyester. Par exemple, la surface 15 comporte du téflon ou du polyéthylène haute densité (d'acronyme "PEHD") ou une peinture mélaminée. D'autres matériaux répondant aux mêmes principes tribologiques peuvent être utilisés pour le revêtement 14 et la surface 15.

Le corps 22 comporte des moyens de freinage aimantés 16 permettant le freinage du coulisseau par aimantation avec un matériau ferromagnétique solidaire de la piste latérale 6a. Par exemple, le matériau ferromagnétique est un feuillet métallique 17.

Dans le mode de réalisation illustré en figure 4, le freinage est réalisé par aimantation directe, c'est-à-dire sans bande d'air séparant le coulisseau 4a comportant les moyens aimantés 16 de la piste latérale 6a comportant le feuillet métallique 17.

Dans d'autres modes de réalisation, une bande d'air est aménagée entre le coulisseau 4a comportant les moyens aimantés 16 et la piste latérale 6a comportant le feuillet métallique 17. Dans des modes de réalisation, la bande d'air est obtenue par interposition d'au moins une cale entre les moyens aimantés et le feuillet métallique. Dans d'autres modes de réalisation, la bande d'air est obtenue par suspension des moyens aimantés, par exemple au moyen d'une tige filetée traversant un orifice taraudé. L'éloignement de l'aimant du feuillet métallique diminuant la force de frottement.

Dans des modes de réalisation, les moyens de freinage aimantés comportent au moins un électro-aimant et les moyens nécessaires à son alimentation électrique et à la modulation de cette alimentation électrique.

On observe, en figure 5, un mode de réalisation particulier d'un coulisseau 4a monté mobile en translation sur une piste latérale 6a. Le coulisseau 4a comporte une liaison charnière 20 reliée au bâton 5a. La piste latérale 6a est montée sur le châssis 51. Le coulisseau 4a comporte un corps 23 en forme de "U" inversé complémentaire de la forme de la piste latérale 6a.

Le corps 23 supporte des poids 18 dont la masse applique, par gravité, une force (aussi appelée « poids ») orientée vers le bas, c'est-à-dire vers la piste latérale 6a. La force ainsi exercée par les poids augmente les forces de frottement entre le coulisseau 4a et la piste latérale 6a, freinant le mouvement du coulisseau 4a sur la piste latérale 6a.

Dans des modes de réalisation, la masse des poids 18 amovibles supportés peut être ajustée en ajoutant, en retirant ou en substituant des poids fixés au coulisseau 4a.

Le corps 23 comporte un revêtement 14 sur sa face 12 et la piste latérale 6a comporte une surface 15. Ces éléments étant similaires à ceux décrits en figure 4 ils ne sont pas décrits à nouveau ici.

On observe, en figure 6, un mode de réalisation particulier d'un coulisseau 4a monté mobile en translation sur une piste latérale 6a. Le coulisseau 4a comporte une liaison charnière 20 reliée au bâton 5a. La piste latérale 6a est solidaire du châssis 51. Le coulisseau 4a comporte un corps 25 creux et de section rectangulaire. Le côté supérieur 12 du corps 25 repose et glisse sur la piste latérale 6a.

De manière analogue au corps 23 décrit précédemment, le corps 25 supporte des poids 18 qui, par gravité, exercent une force orientée vers le bas, c'est-à-dire vers la piste latérale 6a. La force ainsi exercée par les poids augmente les forces de frottements entre le coulisseau 4a et la piste latérale 6a, freinant l'avancée du coulisseau 4a.

Dans ce mode de réalisation, les poids 18 reposent à l'intérieur du corps 25 creux.

Le corps 25 comporte un revêtement 14 sur sa face 12 et la piste latérale 6a comporte une surface 15. Ces éléments étant similaires à ceux décrits en figure 4, ils ne sont pas décrits à nouveau ici.

Dans des modes de réalisation (non représentés), au moins un coulisseau, 4a ou 4b, comporte des roues, roulettes ou roulements à billes roulants sur la piste latérale, 6a ou 6b.

On observe, en figure 7, un mode de réalisation particulier d'un coulisseau 4a monté mobile en translation sur une piste latérale 6a. Le coulisseau 4a comporte une liaison charnière 20 reliée au bâton 5a. La piste latérale 6a est montée sur le châssis 51. Le coulisseau 4a comporte un corps 24 de forme triangulaire complémentaire d'une encoche en forme de "V" dans la piste latérale 6a.

Le corps 24 comporte un revêtement 14 sur sa face 12 et la piste latérale 6a comporte une surface 15. Ces éléments étant similaires à ceux décrits en figure 4, ils ne sont pas décrits à nouveau ici.

Dans des modes de réalisation, le coulisseau 4a et la piste latérale 6a illustrés en figure 7 comportent des moyens de freinage comportant des poids, tels que décrits dans la description de la figure 5.

Dans des modes de réalisation, le coulisseau 4a et la piste latérale 6a illustrés en figure 7 comportent des moyens de freinage aimantés, tels que décrits dans la description de la figure 6.

On observe, en figure 8, un mode de réalisation particulier de deux patins, 3a et 3b, montés coulissant dans deux pistes centrales.

Dans le mode de réalisation illustré en figure 8, les patins 3a et 3b comportent des roues 31 qui se déplacent en translation dans une tranchée délimitée par des blocs 32. Les roues 31 sont reliées par une armature 30 reliant les roues 31 à un plateau 9.

Préférentiellement, une plateforme 33 est intercalée entre les plateaux 9 des patins, 3a et 3b, et les pistes, 1a et 1b. Dans ce cas, les armatures 30 comportent une partie fine traversant une fente de dimension correspondante découpée dans la plateforme 33.

Dans des modes de réalisation (non représentés), les patins, 1a et 1b, se déplacent sur des rails, ou sont montés mobiles en translation dans une coulisse.

On observe, en figure 9, un quatrième mode de réalisation particulier 400 du dispositif objet de l'invention. Ce dispositif 400 est plus particulièrement destiné à reproduire la marche avec bâtons en montagne. Ce dispositif 400 comporte un châssis 401 et des pistes centrales 1a et 1b supportées par un plan incliné 402 et dont les patins 3a et 3b sont munis d'une face supérieure horizontale pour que les pieds ne glissent pas et que l'utilisateur ne risque pas de tomber. Dans des modes de réalisation (non représentés), l'inclinaison du plan incliné 402 est réglable par un système d'inclinaison, par exemple à butées mécaniques portées par le châssis 401. Préférentiellement, dans ces modes de réalisation, l'inclinaison de la face supérieure de chaque patin 3a et 3b est aussi réglable.

Puisque les enjambées sont moins grandes, les pistes latérales destinées aux coulisseaux peuvent être horizontales, moins longues que dans d'autres modes de réalisation. Les patins 3a et 3b supportés par le plan incliné 402 peuvent se déplacer dans des rainures dans lesquelles coulissent des ergots ou lames inférieurs des patins.

On observe, en figure 10, un cinquième mode de réalisation particulier 500 du dispositif objet de l'invention. Ce dispositif 500 comporte une piste latérale 6c frontale perpendiculaire aux pistes centrales 1a et 1b. Cette piste latérale 6c horizontale est portée par le châssis 501.

Ainsi, les patins 3a et 3b portés par le plan oblique 502 se trouvent en relation avec un seul coulisseau 4c dépourvu de bâton, qui glisse sur un plan horizontal et perpendiculaire aux pistes centrales 1a et 1b. Ce dispositif 500 permet des enjambées plus grandes que les appareils actuels. Des poulies 508a et 508f portées par ce plan horizontal ainsi que des poulies 508b, 508c, 508d et 508e portées par le plan incliné 502 et reliées aux patins 3a et 3b, guident le câble 7 dont les extrémités sont attachées au coulisseau 4c.

Dans des modes de réalisation (non représentés), le plan incliné 402 ou 502 peut comporter des encoches formant un axe positionné perpendiculairement à chaque piste centrale. Une barre de blocage amovible peut être positionnée dans les encoches afin de limiter la longueur du pas et pour s'assurer d'avoir un appui ferme sur les patins lors de la mise en route de l'appareil.

Dans le mode de réalisation illustré en figure 11, les patins 3a ou 3b comportent des roues 31 qui se déplacent en translation dans une tranchée délimitée par des blocs 32. Les roues 31 sont reliées par une armature 30 reliant les roues 31 à un plateau 9.

L'armature 30 comporte un moyen de suspension 60 de poids à chaque patin, les poids et/ou le moyen de suspension 60 entrant en contact avec la piste centrale dans laquelle coulisse le patin 3a ou 3b.

Le moyen de suspension 60 est préférentiellement un caisson suspendu à l'armature 30 par des moyens élastiques, tels des ressorts. Le caisson comporte un plateau 62 parallèle à la piste 32. Lorsque des poids 61 sont positionnés dans le caisson, le caisson se déplace vers la piste 32. Le plateau 62 entre en contact avec la piste 32 et provoque un frottement dynamique.

Préférentiellement, les moyens élastiques présentent une raideur configurée pour que le caisson 60, à vide, c'est-à-dire sans poids, ne soit pas en contact avec la piste 32.

Préférentiellement, le plateau 9 est amovible pour permettre à l'utilisateur d'enlever ou d'ajouter des poids 61.

Dans le mode de réalisation illustré en figure 12, les patins 3a ou 3b ou les coulisseaux 4a et 4b comportent des roues 31 qui se déplacent en translation dans une tranchée délimitée par des blocs 76. Les roues 31 sont reliées par une armature 30 reliant les roues 31 à un plateau 9 où l'utilisateur place ses pieds.

L'armature 30 comporte un support 70 muni d'un orifice taraudé 75. L'orifice taraudé 75 est traversé par une tige filetée 72 présentant une manivelle 74 à une extrémité et un plateau 71 à l'autre extrémité. Le plateau 71 est en regard d'une surface 73 de la piste centrale.

Les moyens de frottement comportent un moyen de serrage, 72, 74 et 75, d'un plateau 71 contre la piste centrale 73, le serrage du plateau augmentant la force de frottement. En actionnant la manivelle 74, le plateau 71 s'appuie contre la surface 73 de la piste centrale. Plus le plateau est éloigné du support 70, plus la force de serrage et de frottement est importante.

## Revendications

1. Dispositif (100, 200, 300, 400, 500) d'entraînement, qui comporte :
- un châssis (101, 201, 301, 401, 501) comportant deux pistes centrales (1a, 1b) et au moins une piste latérale (6a, 6b, 6c) positionnée de part et/ou d'autre des deux pistes centrales,
- pour chaque piste centrale, un patin (3a, 3b) coulissant sur cette piste centrale,
- au moins un coulisseau (4a, 4b, 4c) coulissant sur une piste latérale et
- pour au moins un élément parmi un coulisseau et/ou au moins un patin, des moyens de frottement (16, 17, 18) configurés pour induire une force de frottement dynamique sur la piste sur laquelle ledit élément coulisse et **caractérisé en ce que** les moyens de frottement (18) comportent au moins un poids amovible .

2. Dispositif (100, 200, 300, 400, 500) selon la revendication 1, dans lequel les moyens de frottement (18) comportent des moyens de freinage aimantés (16, 17).

3. Dispositif (100, 200, 300, 400, 500) selon l'une des revendications 1 ou 2, dans lequel au moins une partie d'au moins une piste latérale (6a, 6b, 6c) est surélevée par rapport aux pistes centrales (1a, 1b)

4. Dispositif (100, 200, 300, 400, 500) selon l'une des revendications 1 à 3, dans lequel chaque patin et chaque coulisseau sont reliés par un câble (7) configuré pour synchroniser les mouvements de chaque patin et de chaque coulisseau.

5. Dispositif (100, 200, 300, 400, 500) selon la revendication 4, dans lequel le câble (7) forme une boucle, ses extrémités étant solidaires.

6. Dispositif (100, 200, 400, 500) selon l'une des revendications 1 à 5, qui comporte un moyen d'inclinaison de chaque piste centrale (1a, 1b) et/ou de chaque piste latérale (6a, 6b).

7. Dispositif (200, 300) selon l'une des revendications 1 à 6, dans lequel au moins un coulisseau (4a, 4b) est relié à une extrémité d'un bâton (5a, 5b) dont l'autre extrémité, libre, porte une poignée (21a, 21b) reliée au bâton par l'intermédiaire d'une liaison pivot ou par l'intermédiaire d'une liaison rotule.

8. Dispositif (200, 300) selon l'une des revendications 1 à 7, dans lequel au moins un coulisseau (4a, 4b) est relié à une extrémité d'un bâton (5a, 5b) par l'intermédiaire d'une liaison pivot ou par l'intermédiaire d'une liaison rotule.

9. Dispositif (500) selon l'une des revendications 1 à 8, qui comporte une piste latérale (6c) perpendiculaire aux pistes centrales (1a, 1b) et positionnée à une extrémité de chaque piste centrale.

10. Dispositif (100, 200, 300, 400, 500) selon l'une des revendications 1 à 9, dans lequel au moins un moyen de frottement est positionné sur chaque coulisseau et comporte une surface d'appui (14, 71) sur la piste latérale.

11. Dispositif (100, 200, 300, 400, 500) selon la revendication 10, dans lequel la surface d'appui (14, 71) est intégrée à chaque coulisseau et la forme de la surface d'appui (14, 71) correspond à la forme d'une surface (15, 73) de la piste sur laquelle le coulisseau coulisse.

12. Dispositif (500) selon l'une des revendications 10 ou 11, dans lequel le câble (7) est fixé au coulisseau (4c) et forme un angle non nul avec la piste latérale.

13. Dispositif (100, 200, 300, 400, 500) selon l'une des revendications 1 à 12, dans lequel au moins un moyen de frottement comporte un moyen de suspension (60) de poids (61) à chaque patin (3a ou 3b), le moyen de suspension entrant en contact avec la piste centrale (32) dans laquelle coulisse le patin.

14. Dispositif (100, 200, 300, 400, 500) selon la revendication 13, dans lequel les moyens de suspension (60) comportent un plateau (62) suspendu entre le patin et la piste centrale dans laquelle coulisse le patin.

15. Dispositif (100, 200, 300, 400, 500) selon l'une des revendications 1 à 12, dans lequel les moyens de frottement comportent un moyen de serrage (72, 74, 75) d'un plateau (71) contre la piste centrale (73), le serrage du plateau augmentant la force de frottement.

## Patentansprüche

1. Trainingsvorrichtung (100, 200, 300, 400, 500), die aufweist:
- ein Gestell (101, 201, 301, 401, 501) mit zwei mittleren Bahnen (1a, 1b) und mindestens einer seitlichen Bahn (6a, 6b, 6c), die auf der einen und/oder der anderen Seite der beiden mittleren Bahnen positioniert ist,
- für jede mittlere Bahn einen Gleiter (3a, 3b), der auf dieser mittleren Bahn gleitet,
- mindestens einen Schlitten (4a, 4b, 4c), der auf einer seitlichen Bahn gleitet und
- für mindestens ein Element von einem Schlitten und/oder von mindestens einem Gleiter Reibungsmittel (16, 17, 18), die derart ausgelegt sind, dass sie eine dynamische Reibungskraft auf der Bahn bewirken, auf der das Element gleitet, und **dadurch gekennzeichnet, dass** die Reibungsmittel (18) mindestens ein lösbares Gewicht aufweisen.

2. Vorrichtung (100, 200, 300, 400, 500) nach Anspruch 1, wobei die Reibungsmittel (18) magnetisierte Bremsmittel (16, 17) aufweisen.

3. Vorrichtung (100, 200, 300, 400, 500) nach einem der Ansprüche 1 oder 2, wobei mindestens ein Teil mindestens einer seitlichen Bahn (6a, 6b, 6c) im Verhältnis zu den mittleren Bahnen (1a, 1b) erhöht ist.

4. Vorrichtung (100, 200, 300, 400, 500) nach einem der Ansprüche 1 bis 3, wobei jeder Gleiter und jeder Schlitten durch ein Seil (7) verbunden sind, das ausgelegt ist, um die Bewegungen jedes Gleiters und jedes Schlittens zu synchronisieren.

5. Vorrichtung (100, 200, 300, 400, 500) nach Anspruch 4, wobei das Seil (7) eine Schleife bildet, wobei seine Enden fest verbunden sind.

6. Vorrichtung (100, 200, 400, 500) nach einem der Ansprüche 1 bis 5, die ein Neigungsmittel jeder mittleren Bahn (1a, 1b) und/oder jeder seitlichen Bahn (6a, 6b) aufweist.

7. Vorrichtung (200, 300) nach einem der Ansprüche 1 bis 6, wobei mindestens ein Schlitten (4a, 4b) mit einem Ende einer Stange (5a, 5b) verbunden ist, deren anderes freies Ende einen Griff (21a, 21b) trägt, der über eine Schwenkverbindung oder über eine Kugelgelenkverbindung mit der Stange verbunden ist.

8. Vorrichtung (200, 300) nach einem der Ansprüche 1 bis 7, wobei mindestens ein Schlitten (4a, 4b) über eine Schwenkverbindung oder über eine Kugelgelenkverbindung mit einem Ende einer Stange (5a, 5b) verbunden ist.

9. Vorrichtung (500) nach einem der Ansprüche 1 bis 8, die eine seitliche Bahn (6c) senkrecht zu den mittleren Bahnen (1a, 1b) aufweist und an einem Ende jeder mittleren Bahn positioniert ist.

10. Vorrichtung (100, 200, 300, 400, 500) nach einem der Ansprüche 1 bis 9, wobei mindestens ein Reibungsmittel auf jedem Schlitten positioniert ist und eine Auflagefläche (14, 71) auf der seitlichen Bahn aufweist.

11. Vorrichtung (100, 200, 300, 400, 500) nach Anspruch 10, wobei die Auflagefläche (14, 71) in jeden Schlitten integriert ist und die Form der Auflagefläche (14, 71) der Form einer Oberfläche (15, 73) der Bahn, auf der der Schlitten gleitet, entspricht.

12. Vorrichtung (500) nach einem der Ansprüche 10 oder 11, wobei das Seil (7) am Schlitten (4c) befestigt ist und einen Winkel ungleich Null mit der seitlichen Bahn bildet.

13. Vorrichtung (100, 200, 300, 400, 500) nach einem der Ansprüche 1 bis 12, wobei mindestens ein Reibungsmittel ein Mittel (60) zum Aufhängen von Gewicht (61) an jedem Gleiter (3a oder 3b) aufweist, wobei das Aufhängungsmittel mit der mittleren Bahn (32) in Berührung kommt, in der der Gleiter gleitet.

14. Vorrichtung (100, 200, 300, 400, 500) nach Anspruch 13, wobei die Aufhängungsmittel (60) eine Platte (62) aufweisen, die zwischen dem Gleiter und der mittleren Bahn, in der der Gleiter gleitet, aufgehängt ist.

15. Vorrichtung (100, 200, 300, 400, 500) nach einem der Ansprüche 1 bis 12, wobei die Reibungsmittel ein Spannmittel (72, 74, 75) einer Platte (71) gegen die mittlere Bahn (73) umfassen, wobei das Spannen der Platte die Reibungskraft erhöht.

## Claims

1. Training device (100, 200, 300, 400, 500), which comprises:
- a frame (101, 201, 301, 401, 501) comprising two central tracks (1a, 1b) and at least one side track (6a, 6b, 6c) positioned either side of the two central tracks;
- for each central track, a pad (3a, 3b) sliding on this central track;
- at least one slide block (4a, 4b, 4c) sliding on a side track; and
- for at least one element from among a slide block and/or at least one pad, friction means (16, 17, 18) configured to induce a dynamic friction force on the track on which this element slides, and **characterised in that** the friction means (18) comprise at least one removable weight.

2. Device (100, 200, 300, 400, 500) according to claim 1, wherein the friction means (18) comprise magnetic braking means (16, 17).

3. Device (100, 200, 300, 400, 500) according to one of claims 1 or 2, wherein at least one portion of at least one side track (6a, 6b, 6c) is higher than the central tracks (1a, 1b)

4. Device (100, 200, 300, 400, 500) according to one of claims 1 to 3, wherein each pad and each slide block are connected by a cable (7) configured to synchronise the movements of each pad and each slide block.

5. Device (100, 200, 300, 400, 500) according to claim 4, wherein the cable (7) forms a loop, its ends being attached.

6. Device (100, 200, 400, 500) according to one of claims 1 to 5, which comprises a means for inclining each central track (1a, 1b) and/or each side track (6a, 6b).

7. Device (200, 300) according to one of claims 1 to 6, wherein at least one slide block (4a, 4b) is connected to one end of a pole (5a, 5b) whose other, free, end bears a handle (21a, 21b) connected to the pole by means of a pivot link or by means of a swivel link.

8. Device (200, 300) according to one of claims 1 to 7, wherein at least one slide block (4a, 4b) is connected to one end of a pole (5a, 5b) by means of a pivot link or by means of a swivel link.

9. Device (500) according to one of claims 1 to 8, which comprises a side track (6c) perpendicular to the central tracks (1a, 1b) and positioned at one end of each central track.

10. Device (100, 200, 300, 400, 500) according to one of claims 1 to 9, wherein at least one friction means is positioned on each slide block and comprises a surface (14, 71) bearing on the side track.

11. Device (100, 200, 300, 400, 500) according to claim 10, wherein the bearing surface (14, 71) is incorporated into each slide block and the shape of the bearing surface (14, 71) conforms to the shape of a surface (15, 73) of the track on which the slide block slides.

12. Device (500) according to one of claims 10 or 11, wherein the cable (7) is secured to the slide block (4c) and forms a non-zero angle with the side track.

13. Device (100, 200, 300, 400, 500) according to one of claims 1 to 12, wherein at least one friction means comprises a means (60) for suspending a weight (61) from each pad (3a or 3b), the suspension means entering into contact with the central track (32) along which the pad slides.

14. Device (100, 200, 300, 400, 500) according to claim 13, wherein the suspension means (60) comprise a plate (62) suspended between the pad and the central track along which the pad slides.

15. Device (100, 200, 300, 400, 500) according to one of claims 1 to 12, wherein the friction means comprise a means (72, 74, 75) for tightening a plate (71) against the central track (73), the tightening of the plate increasing the friction force.
